# FASCICULE DE BREVET EUROPEEN

(11) **EP 2 673 075 B1**
(45) Date de publication et mention de la délivrance du brevet: **10.06.2015**
(21) Numéro de dépôt: 12703785.1
(22) Date de dépôt: 08.02.2012
(51) Int. Cl.: B01F 7/00, B01F 7/02, B01F 7/04, B01F 7/08, B01F 13/10, B01F 15/02, B01F 3/06, B01F 3/12

(54) **DISPOSITIF DE TRAITEMENT EN CONTINU D'AU MOINS UNE MATIERE PREMIERE, INSTALLATION DE TRAITEMENT ET UTILISATION D'UN TEL DISPOSITIF**
VORRICHTUNG ZUR KONTINUIERLICHEN BEHANDLUNG VON MINDESTENS EINEM ROHMATERIAL, AUFBEREITUNGSANLAGE UND VERWENDUNG EINER SOLCHEN VORRICHTUNG
DEVICE FOR THE CONTINUOUS TREATMENT OF AT LEAST ONE RAW MATERIAL, TREATMENT INSTALLATION AND USE OF SUCH A DEVICE

(30) Priorité: 09.02.2011 FR 1151017
(43) Date de publication de la demande: 18.12.2013
(73) Titulaire: Clextral, 42700 Firminy (FR)
(72) Inventeur: DURAND, Daniel, F-43210 Bas en Basset (FR); MOTTAZ, Jérôme, F-43200 Saint-Maurice de Lignon (FR); ASENSIO, Luis, F-42600 Savigneux (FR); SALQUES, Didier, F-42000 Saint Etienne (FR)
(74) Mandataire: Grand, Guillaume
(86) Numéro de dépôt international: PCT/EP2012/052133
(87) Numéro de publication internationale: WO 2012/107491

(56) Documents cités:
- WO-A1-2011/027556
- DE-A1- 2 243 083
- FR-A1- 2 483 251
- US-A- 3 215 408
- US-A- 3 403 824
- US-A- 3 672 640
- US-A- 4 896 970

## Description

La présente invention concerne un dispositif de traitement en continu d'au moins une matière première alimentaire ou non-alimentaire, et plus particulièrement le traitement de mélanges solides-liquides, comme par exemple des milieux particulaires et/ou pulvérulents avec des milieux aqueux ou organiques, ou des mélanges solides-gazeux, ainsi que des mélanges solides-liquides-gazeux.

Les solides sont par exemple des particules, des grains, des flocons, des farines ou autres, mais aussi des produits lignocellulosiques fragmentés pour mélange et imprégnation sous contrôle de température.

Le traitement de ce type de matière première consiste par exemple en un mélange et/ou un préchauffage, et/ou une hydratation, et/ou précuisson et/ou une cuisson de la matière première.

Ce genre de traitement est effectué par exemple dans un dispositif comportant une cuve de forme allongée, à simple ou double paroi et pouvant être mise sous pression ou non. Cette cuve détermine une chambre de mélange comprenant, respectivement aux extrémités opposées de la cuve, au moins un orifice d'entrée de la matière première et au moins un orifice de sortie de la matière traitée.

Dans la chambre de mélange, la cuve contient, entre l'orifice d'entrée et l'orifice de sortie, un ou deux arbres parallèles munis de pales généralement séparées et inclinables. Ces pales sont destinées à l'agitation de la matière première et par leur inclinaison à réaliser le mélange et faire progresser cette matière de l'orifice d'entrée vers l'orifice de sortie. La cuve peut comporter des orifices ou des injecteurs de liquide, comme par exemple de l'eau ou de l'huile ou tout autre liquide, ou de vapeur destinée à réchauffer et à humidifier la matière première. EP-A-0 264 069, qui peut être considéré comme l'état de la technique le plus proche de l'objet de la revendication 1 annexée et sur lequel est basé le préambule de cette revendication 1, fournit un exemple d'une telle cuve de traitement en continu, voir aussi le document US 3403824 A1.

Généralement, l'intensité du mélange et le taux de remplissage dans la cuve sont ajustés par l'inclinaison des pales en mouvement dans la chambre de mélange et par la vitesse de rotation des arbres. L'orientation des pales peut être positive si en tournant celles-ci, ont tendance à faire avancer la matière de l'orifice d'entrée vers l'orifice de sortie et l'orientation de ces pales peut être négative si, au contraire, les pales ont tendance à retarder la matière dans sa progression à l'intérieur de la chambre de mélange. Plus le nombre de pales orientées en négatif est important, c'est-à-dire en opposition à l'avancée de la matière vers l'orifice de sortie, plus grands sont l'intensité de mélange et le taux de remplissage dans la chambre de mélange qui, le plus souvent, n'excèdent pas 40 % à 60 % du volume de la cuve.

Ce mauvais taux de remplissage entraîne un mauvais échange entre la vapeur, les liquides et la matière première si bien que le rendement du dispositif n'est pas excellent.

L'efficacité du dispositif de traitement est ajustée par la modification mécanique de l'orientation des pales des arbres. Cet ajustement pale par pale est une opération longue et fastidieuse reposant sur le savoir-faire de l'intervenant et elle impose un arrêt du dispositif et un nettoyage complet conduisant ainsi à chaque réglage à une perte de production importante. Le compromis de l'orientation des pales dans le sens négatif et dans le sens positif pour assurer un traitement suffisant de la matière première ne permet pas une auto-vidange rapide et efficace du dispositif et nécessite une intervention humaine de nettoyage lourde à chaque changement de formulation ou de production.

L'invention a pour but de proposer un dispositif de prétraitement en continu d'une matière première qui évite ces inconvénients et qui permet d'améliorer le rendement.

L'invention a donc pour objet un dispositif de traitement en continu d'une matière première formée de mélanges solides-liquides ou solides-gazeux ou solides-liquides-gazeux, tel que défini à la revendication 1.

D'autres caractéristiques du dispositif selon l'invention sont spécifiées aux revendications dépendantes 2 à 11.

L'invention a également pour objet une installation de traitement, telle que définie à la revendication 12.

L'invention a en outre pour objet des utilisations du dispositif de traitement précédemment mentionné, telles que définies aux revendications 13 à 16.

D'autres caractéristiques et avantages de l'invention ressortiront de la description détaillée qui est donnée ci-dessous, à titre indicatif et nullement limitatif, en référence aux figures annexées, parmi lesquelles :
- la figure 1 est une vue schématique en coupe longitudinale d'un dispositif de traitement, conforme à l'invention,
- la figure 2 est une vue schématique en coupe transversale selon la ligne II-II de la figure 1, et
- la figure 3 est une vue schématique des pales d'un arbre du dispositif de traitement, conforme à l'invention.

Sur les figures 1 et 2, on a représenté un dispositif de traitement 10 en continu d'une matière première constituée par une matière première alimentaire ou non alimentaire, et par exemple des mélanges solides-liquides, des mélanges solides-gazeux ou des mélanges solides-liquides-gazeux. A titre avantageux, le dispositif 10 peut être utilisé plus généralement pour traiter et/ou conditionner en continu au moins un mélange de produits dans deux états différents parmi les états solide, liquide et gazeux.

Le dispositif 10 comprend une cuve 11 de forme allongée et déterminant une chambre de mélange 15 comportant, à une première extrémité, au moins un orifice d'entrée 12 de la matière première et, à une seconde extrémité, un orifice 13 de sortie de la matière traitée. Ainsi, en service, de la matière, introduite dans la chambre de mélange 15 par l'orifice d'entrée 12, parcourt cette chambre de mélange d'une de ses extrémités à son extrémité opposée le long de la cuve, d'où elle sort de la chambre de mélange par l'orifice de sortie 13.

Entre les orifices, respectivement d'entrée 12 et de sortie 13, la chambre de mélange 15 de la cuve 11 contient au moins un arbre agitateur 16 muni de pales 17. Comme expliqué plus en détail par la suite, les pales 17 du ou des arbres 16 permettent d'agiter la matière première de manière à, en continu, la mélanger tout en la faisant avancer de l'orifice d'entrée 12 vers l'orifice de sortie 13.

Dans l'exemple de réalisation représenté sur les figures 1 et 2, la chambre de mélange 15 contient deux arbres agitateurs 16 parallèles et munis chacun de pales 17. Chaque arbre 16 est entraîné par un moteur électrique 18 placé à l'extérieur de la cuve 11. Dans ce cas, la cuve 11 est constituée par un tube en forme de huit, ainsi que montré à la figure 2. Avantageusement, les deux arbres 16 sont prévus pour réaliser un mélange axial dispersif de la matière entre l'orifice d'entrée 12 et l'orifice de sortie 13 : dans ce cas, comme indiqué à la figure 2, les arbres 16 sont, en service, entraînés selon des sens de rotation respectifs qui sont opposés et au moins certaines de leurs pales respectives 17 présentent une dimension radiale strictement supérieure à la moitié de la distance séparant les arbres 16, autrement dit la moitié de leur entraxe. De la sorte, la matière située à peu près à mi-distance des arbres 16 est agitée à la fois par des pales 17 de l'un des arbres dans une direction périphérique à cet arbre et par des pales 17 de l'autre arbre dans une direction périphérique à ce dernier, de sens opposé.

Dans le cas où la cuve 11 contient un seul arbre 16, cette cuve a la forme d'un simple tube.

La cuve 11 comporte une simple ou une double paroi et cette cuve 11 peut être mise sous pression ou non.

Comme montré à la figure 3, les pales 17 comportent une extrémité 17a en forme de triangle et le positionnement de ces pales 17 est réalisé de manière à avoir un recouvrement de surface permettant un bon mélange dispersif et un autoraclage de la paroi de la cuve 11.

Comme cela apparaît à la figure 1, la cuve 11 comporte un évent 19 et au moins un orifice 20 d'injection de liquide, comme par exemple de l'eau, de l'huile ou tout autre liquide et/ou de gaz, comme par exemple de la vapeur, destiné à réchauffer et à humidifier la matière première.

Le dispositif de traitement 10 comporte également une vis de mélange 25 de fond de cuve, autrement dit agencé dans la chambre de mélange 15, au niveau du fond de celle-ci, comme bien visible sur les figures 1 et 2. Cette vis de mélange 25 est entraînée en rotation par un moteur électrique 26 disposé à l'extérieur de la cuve 11. La vis de mélange 25 est prévue pour être entrainée en rotation au moins à l'opposé de l'avancement de la matière de l'orifice d'entrée 12 vers l'orifice de sortie 13 et, de préférence, dans les deux sens de rotation. Cette vis de mélange 25 est disposée au-dessous et parallèlement aux arbres 16 et s'étend sensiblement entre les orifices, respectivement d'entrée 12 et de sortie 13.

Dans l'exemple de réalisation représenté sur les figures, le dispositif de traitement 10 comporte aussi une vis complémentaire 30 à double sens de rotation disposée au-dessous de l'orifice de sortie 13 de la cuve 11 et s'étendant perpendiculairement à la vis de mélange 25. La vis complémentaire 30 est disposée dans un fourreau 31 qui comporte sensiblement au-dessous de l'orifice de sortie 13 de la cuve 11, un clapet de vidage 32 qui peut être ouvert ou fermé, ainsi qu'on le verra ultérieurement.

Dans le cas d'une utilisation du dispositif 10 comme dispositif de prétraitement, la vis complémentaire 30 permet de transférer la matière prétraitée de l'orifice de sortie 13 de la cuve 11 vers une machine de traitement ultérieur, non représentée. Cette vis complémentaire 30 est entraînée en rotation dans les deux sens par un moteur électrique 33 (figure 2).

Cette machine de traitement ultérieur est formée par une machine d'extrusion à une ou plusieurs vis ou par un cuiseur ou un réacteur ou par toute autre machine adaptée.

La matière première est introduite par l'orifice d'entrée 12 à l'intérieur de la cuve 11 et cette matière première est mélangée avec les différents ingrédients introduits dans la chambre de mélange 15, par les pales 17 entraînées en rotation par les arbres 16. La matière première au cours de son mélange avance progressivement vers l'orifice de sortie 13.

Dans la configuration dite marche normale, la vis de mélange 25 est entraînée en rotation par le moteur 26 pour repousser la matière première vers l'amont du dispositif de traitement 10, c'est-à-dire vers l'orifice d'entrée 12, en sens contraire de l'avancée de cette matière première de l'orifice d'entrée 12 vers l'orifice de sortie 13.

L'entraînement de la vis de mélange 25 en sens contraire permet d'ajuster le traitement de la matière première de façon plus efficace et plus flexible en fonction des matières premières à traiter. L'action de cette vis de mélange 25 qui, par son effet contre-courant et en fonction de sa vitesse de rotation, freine l'écoulement de la matière première et par effet de turbulence permet d'augmenter le taux de remplissage dans la cuve 11 et ainsi d'avoir une action de régulation sur le temps de séjour de la matière première dans la chambre de mélange 15 de la cuve 11. Cette action de régulation du temps de séjour de la matière dans la chambre de mélange 15 est particulièrement remarquable dans le cas où, en présence des deux arbres 16 prévus pour réaliser le mélange axial dispersif de la matière, la vis de mélange 25 est située sensiblement à mi-distance de ces deux arbres, comme montré à la figure 2 : dans ce cas, la vis de mélange 25 permet de combiner au mélange axial dispersif, qui homogénéise la matière dans le temps et dans l'espace, un mélange radial qui limite, voire rend négligeables les écarts de temps de séjour de la matière dans la chambre de mélange 15.

Cette plus grande flexibilité et efficacité de mélange du dispositif de traitement associée à un taux de remplissage amélioré de la chambre de mélange 15, supérieur à 50 %, voire strictement supérieur à 60%, contribue à obtenir une réduction des pertes et une hydratation plus ou moins homogène des particules de la matière première à traiter, donc un meilleur rendement énergétique du dispositif de prétraitement.

La vis de mélange 25 constitue un moyen de réglage supplémentaire et accessible sans arrêter le dispositif de traitement qui est obtenu en jouant sur la vitesse de cette vis de mélange 25 permettant, de ce fait, d'ajuster les paramètres de fonctionnement sans perte de temps ni de matière première. Par conséquent, le réglage de l'inclinaison des pales 17 de chaque arbre 16 ne constitue plus un élément de réglage indispensable et n'a pas besoin d'être modifié pour chaque matière traitée.

Dans la configuration dite vidange, la cuve 11 du dispositif de traitement 10 est connectée éventuellement à un système de nettoyage, non représenté, et la vis de mélange 25 est entraînée dans un sens de rotation inverse de façon à ce que cette vis de mélange 25 pousse la matière de l'orifice d'entrée 12 vers l'orifice de sortie 13 de la cuve 11. Cette disposition permet d'évacuer facilement la matière contenue dans le dispositif de traitement 10 ce qui procure un gain de temps pour le nettoyage de la cuve.

Dans la configuration dite marche normale, la vis complémentaire 30 est entraînée en rotation par le moteur 33 dans le sens positif de façon à transférer la matière prétraitée sortant de l'orifice de sortie 13 de la cuve 11 vers la machine d'extrusion dans le sens indiqué par la flèche F1 sur la figure 2, le clapet de vidage 32 étant en position fermée.

Dans la configuration dite de vidange, la vis complémentaire 30 est entraînée en rotation dans le sens négatif de façon à évacuer dans le sens de la flèche F2 les résidus solides ou liquides contenus dans la cuve 11, le clapet de vidange 32 étant en position ouverte.

En situation de changement de matière à prétraiter sans effectuer un nettoyage intermédiaire de la cuve, le parfait vidage de cette cuve à l'aide de la vis 25 réduit le risque de contamination croisée.

Enfin, le dispositif peut être couplé avec un système de nettoyage automatisé pour améliorer les conditions de production et d'hygiène, notamment durant les phases de changement de matière et/ou les phases d'arrêt.

## Revendications

1. Dispositif (10) de traitement en continu d'au moins une matière première formée de mélanges solides-liquides ou solides-gazeux ou solides-liquides-gazeux, comprenant une cuve (11) de forme allongée et déterminant une chambre de mélange (15) qui comporte, à une première extrémité, au moins un orifice d'entrée (12) de la matière première et, à une seconde extrémité qui est opposée à la première extrémité dans la direction longitudinale de la cuve, au moins un orifice de sortie (13) de la matière traitée, ainsi que, entre ces orifices (12, 13), au moins un arbre agitateur (16) muni de pales (17) adaptées pour mélanger et faire avancer la matière en continu dans la chambre de mélange (15) depuis l'orifice d'entrée vers l'orifice de sortie, **caractérisé en ce que** lé dispositif (10) comprend une vis de mélange (25) de fond de cuve, qui est disposée dans la chambre de mélange (15), en dessous et parallèlement audit au moins un arbre (16), et qui est adaptée pour être entraînée en rotation, selon au moins un sens de rotation, à l'opposé de l'avancement en continu de la matière de l'orifice d'entrée (12) vers l'orifice de sortie (13).

2. Dispositif selon la revendication 1, **caractérisé en ce que** la vis de mélange (25) est à deux sens de rotation.

3. Dispositif selon la revendication 1 ou 2, **caractérisé en ce que** la vis de mélange (25) s'étend sensiblement entre les orifices, respectivement d'entrée (12) et de sortie (13).

4. Dispositif selon l'une quelconque des revendications 1 à 3, **caractérisé en ce qu'**en configuration marche normale, la vis de mélange (25) entraîne la matière à contre-courant par rapport audit au moins un arbre (16).

5. Dispositif selon l'une quelconque des revendications 1 à 3, **caractérisé en ce qu'**en configuration vidange, la vis de mélange (25) entraîne la matière dans le même sens que ledit au moins un arbre (16).

6. Dispositif selon l'une quelconque des revendications précédentes, **caractérisé en ce qu'**il comporte, au-dessous de l'orifice de sortie (13) de la cuve (11), une vis complémentaire (30) à double sens de rotation s'étendant perpendiculairement à la vis de mélange (25).

7. Dispositif selon l'une quelconque des revendications précédentes, **caractérisé par** deux arbres (16) parallèles.

8. Dispositif selon la revendication 7, **caractérisé en ce que** les deux arbres (16) sont entraînés selon des sens de rotation respectifs qui sont opposés et au moins certaines de leurs pales respectives (17) présentent une dimension radiale strictement supérieure à la moitié de leur entraxe.

9. Dispositif selon l'une des revendications 7 ou 8, **caractérisé en ce que** la vis de mélange (25) est sensiblement à égale distance des deux arbres (16).

10. Dispositif selon l'une quelconque des revendications précédentes, **caractérisé en ce qu'**il comprend, à la fois, un moteur (18) d'entraînement du ou de chaque arbre (16), disposé à l'extérieur à la cuve (11), et un moteur (26) d'entraînement de la vis de mélange (25), également disposé à l'extérieur de la cuve.

11. Dispositif selon l'une quelconque des revendications précédentes, **caractérisé en ce que** le dispositif (10) comprend en outre un système de nettoyage connecté à la cuve (11).

12. Installation de traitement d'au moins une matière première formée de mélanges solides-liquides ou solides-gazeux ou solides-liquides-gazeux, **caractérisée en ce qu'**elle comporte un dispositif (10) de traitement en continu de la matière première, conforme à l'une quelconque des revendications précédentes, et **en ce qu'**elle comporte en outre une machine d'extrusion à une ou plusieurs vis, qui est alimentée en la matière sortant de l'orifice de sortie (13) du dispositif de traitement (10).

13. Utilisation du dispositif de traitement (10) selon l'une quelconque des revendications 1 à 11 comme dispositif de prétraitement d'au moins une matière première pour une machine d'extrusion à une ou plusieurs vis.

14. Utilisation selon la revendication 13, **caractérisée en ce que** le taux de remplissage de la chambre de mélange (15) est supérieur à 50%.

15. Utilisation selon l'une des revendications 13 ou 14, **caractérisée en ce que** le taux de remplissage de la chambre de mélange (15) est strictement supérieur à 60%.

16. Utilisation du dispositif de traitement (10) selon l'une quelconque des revendications 1 à 11 pour traiter et/ou conditionner en continu au moins un mélange de produits dans deux états différents parmi les états solide, liquide et gazeux.

## Patentansprüche

1. Vorrichtung (10) zur kontinuierlichen Bearbeitung wenigstens eines ersten Materials, das von einer Feststoff-Flüssigkeit-Mischung oder einer Feststoff-Gas-Mischung oder einer Feststoff-Flüssigkeit-Gas-Mischung gebildet ist, aufweisend einen Behälter (11) länglicher Form, der eine Mischkammer (15) definiert, die aufweist, an einem ersten Ende, wenigstens eine Eingangsöffnung (12) für das erste Material und, an einem zweiten Ende, welches zu dem ersten Ende in der Längsrichtung des Behälters entgegengesetzt ist, wenigstens eine Ausgangsöffnung (13) für das bearbeitete Material sowie, zwischen diesen Öffnungen (12, 13), wenigstens eine Agitator-Spindel (16), die mit Schaufeln (17) ausgestattet ist, die angepasst sind zum Mischen und zum Vorrücken des Materials in kontinuierlicher Weise in der Mischkammer (15) von der Eingangsöffnung aus zu der Ausgangsöffnung hin, **dadurch gekennzeichnet, dass** die Vorrichtung (10) eine Behälterboden-Mischschnecke (25) aufweist, die in der Mischkammer (15) angeordnet ist unterhalb von und parallel zu der wenigstens einen Spindel (16) und die angepasst ist, um rotationsangetrieben zu werden entlang wenigstens eines Rotationssinns entgegengesetzt zu dem kontinuierlichen Vorrücken des Materials von der Eingangsöffnung (12) zu der Ausgangsöffnung (13) hin.

2. Vorrichtung gemäß Anspruch 1, **dadurch gekennzeichnet, dass** die Mischschnecke (25) zwei-rotationssinnig ist.

3. Vorrichtung gemäß Anspruch 1 oder 2, **dadurch gekennzeichnet, dass** die Mischschnecke (25) sich im Wesentlichen zwischen der Eingangsöffnung (12) und der Ausgangsöffnung (13) erstreckt.

4. Vorrichtung gemäß irgendeinem der Ansprüche 1 bis 3, **dadurch gekennzeichnet, dass** bei normaler Antriebskonfiguration die Mischschnecke (25) das Material gegenläufig bezüglich der wenigstens einen Spindel (16) antreibt.

5. Vorrichtung gemäß irgendeinem der Ansprüche 1 bis 3, **dadurch gekennzeichnet, dass** bei Entleerungskonfiguration die Mischschnecke (25) das Material im gleichen Sinn wie die wenigstens eine Spindel (16) antreibt.

6. Vorrichtung gemäß irgendeinem der vorhergehenden Ansprüche, **dadurch gekennzeichnet, dass** sie aufweist, unterhalb der Ausgangsöffnung (13) des Behälters (11), eine doppeldrehsinnige, komplementäre Schnecke (30), die sich senkrecht zu der Mischschnecke (25) erstreckt.

7. Vorrichtung gemäß irgendeinem der vorhergehenden Ansprüche, **gekennzeichnet durch** zwei parallele Spindeln (16).

8. Vorrichtung gemäß Anspruch 7, **dadurch gekennzeichnet, dass** die beiden Spindeln (16) in jeweilige Rotationssinne angetrieben sind, die entgegengesetzt sind, und wenigstens einige ihrer jeweiligen Schaufeln (17) eine radiale Abmessung haben, die strikt größer ist als die Hälfte ihres Achsabstands.

9. Vorrichtung gemäß einem der Ansprüche 7 oder 8, **dadurch gekennzeichnet, dass** die Mischschnecke (25) im Wesentlichen im gleichen Abstand zu den beiden Spindeln (16) ist.

10. Vorrichtung gemäß irgendeinem der vorhergehenden Ansprüche, **dadurch gekennzeichnet, dass** sie aufweist zugleich einen Motor (18) zum Antreiben der oder jeder Spindel (16), der außerhalb des Behälters (11) angeordnet ist, und einen Motor (26) zum Antreiben der Mischschnecke (25), der ebenfalls außerhalb des Behälters angeordnet ist.

11. Vorrichtung gemäß irgendeinem der vorhergehenden Ansprüche, **dadurch gekennzeichnet, dass** die Vorrichtung (10) ferner ein Reinigungssystem aufweist, das mit dem Behälter (11) verbunden ist.

12. Anlage zum Bearbeiten wenigstens eines ersten Materials, das gebildet ist von einer Feststoff-Flüssigkeit-Mischung oder einer Feststoff-Gas-Mischung oder einer Feststoff-Flüssigkeit-Gas-Mischung, **dadurch gekennzeichnet, dass** sie aufweist eine Vorrichtung (10) zur kontinuierlichen Bearbeitung des ersten Materials gemäß irgendeinem der vorhergehenden Ansprüche, und dass sie ferner eine Extrudier-Maschine mit einer oder mehreren Schnecken aufweist, die mit dem Material versorgt wird, das von der Ausgangsöffnung (13) der Vorrichtung zur Bearbeitung (10) austritt.

13. Verwendung der Vorrichtung zur Bearbeitung (10) gemäß irgendeinem der Ansprüche 1 bis 11 als Vorrichtung zur Vorbearbeitung wenigstens eines ersten Materials für eine Extrudier-Maschine mit einer oder mehreren Schnecken.

14. Verwendung gemäß Anspruch 13, **dadurch gekennzeichnet, dass** die Füllquote der Mischkammer (15) größer 50% ist.

15. Verwendung gemäß einem der Ansprüche 13 oder 14, **dadurch gekennzeichnet, dass** die Füllquote der Mischkammer (15) strikt über 60% ist.

16. Verwendung der Vorrichtung zur Bearbeitung (10) gemäß irgendeinem der Ansprüche 1 bis 11 zum kontinuierlichen Bearbeiten und/oder Konditionieren wenigstens einer Mischung von Produkten unterschiedlicher Zustände aus den Zuständen fest, flüssig und gasförmig.

## Claims

1. A device (10) for continuously treating at least one raw material made up of solid-liquid or solid-gas or solid-liquid-gas mixtures, comprising an elongated vat (11) defining a mixing chamber (15) that includes at least one inlet orifice (12) for the raw material at a first end, and at least one outlet orifice (13) for the treated material at a second end that is opposed to the first end in the longitudinal direction of the vat, as well as, between said orifices (12, 13), at least one agitating shaft (16) provided with blades (17) suitable for mixing and progressing the material continuously in the mixing chamber (15) from the inlet orifice toward the outlet orifice, **characterized in that** the device (10) comprises a mixing screw (25) for mixing the bottom of the vat, which is positioned in the mixing chamber (15) below and parallel to said at least one shaft (16), and which is suitable for being rotated, in at least one direction of rotation, opposite the continuously progression of the material from the inlet orifice (12) toward the outlet orifice (13).

2. The device according to claim 1, **characterized in that** the mixing screw (25) has two directions of rotation.

3. The device according to claim 1 or 2, **characterized in that** the mixing screw (25) extends substantially between the inlet orifice (12) and the outlet orifice (13).

4. The device according to any one of claims 1 to 3, **characterized in that** in a normal operating configuration, the mixing screw (25) drives the material countercurrent with respect to said at least one shaft (16).

5. The device according to any one of claims 1 to 3, **characterized in that** in an emptying configuration, the mixing screw (25) drives the material in the same direction as said at least one shaft (16).

6. The device according to any one of the preceding claims, **characterized in that** the device includes, below the outlet orifice (13) of the vat (11), a complementary screw (30) with two directions of rotation extending perpendicular to the mixing screw (25).

7. The device according to any one of the preceding claims, **characterized by** two parallel shafts (16).

8. The device according to claim 7, **characterized in that** the two shafts (16) are driven in respective directions of rotation that are opposite one another and at least some of their respective blades (17) have a radial dimension strictly larger than half of their center-to-center spread.

9. The device according to one of claims 7 or 8, **characterized in that** the mixing screw (25) is substantially equidistant from the two shafts (16).

10. The device according to any one of the preceding claims, **characterized in that** the device comprises both a motor (18) driving the or each shaft (16), positioned outside the vat (11), and a motor (26) driving the mixing screw (25), also positioned outside the vat.

11. The device according to any one of the preceding claims, **characterized in that** the device (10) further comprises a cleaning system connected to the vat (11).

12. An installation for treating at least one raw material made up of solid-liquid or solid-gas or solid-liquid-gas mixtures, **characterized in that** the installation includes a device (10) for continuously treating the raw material, according to any one of the preceding claims, and **in that** the installation further includes an extrusion machine with one or more screws, which is supplied with material leaving the outlet orifice (13) of the treatment device (10).

13. A use of the treatment device (10) according to any one of claims 1 to 11 as a device for pretreating at least one raw material for an extrusion machine with one or more screws.

14. The use according to claim 13, **characterized in that** the filing rate of the mixing chamber (15) is greater than 50%.

15. The use according to one of claims 13 or 14, **characterized in that** the filling rate of the mixing chamber (15) is strictly greater than 60%.

16. A use of the treatment device (10) according to any one of claims 1 to 11 to continuously treat and/or condition at least one mixture of products in two different states from among the solid, liquid and gas states.
